# EUROPÄISCHE PATENTSCHRIFT

(11) **EP 3 131 106 B1**
(45) Veröffentlichungstag und Bekanntmachung des Hinweises auf die Patenterteilung: **13.12.2017**
(21) Anmeldenummer: 16181670.7
(22) Anmeldetag: 28.07.2016
(51) Int. Cl.: H01H 3/22, H01H 9/28, H01H 3/44, H01H 9/24, H01H 27/06

(54) **VERRIEGELUNGSVORRICHTUNG FÜR EINE HOCHSPANNUNGSSCHALTANLAGE**
LOCKING DEVICE FOR A HIGH-VOLTAGE SWITCHGEAR INSTALLATION
DISPOSITIF DE VERROUILLAGE D'UNE INSTALLATION DE COMMUTATION A HAUTE TENSION

(30) Priorität: 10.08.2015 DE 102015113160
(43) Veröffentlichungstag der Anmeldung: 15.02.2017
(73) Patentinhaber: ABB Schweiz AG, 5400 Baden (CH)
(72) Erfinder: Cheng, Daniel-Jun, Xua Hua Hebei 076500 (CN); Li, Janes-Sheng Qiang, Beijing City 100015 (CN); Wang, JianMei, Beijing City 100015 (CN); Neubauer, Severin, 8037 Zürich (CH); Widenhorn, Markus, 8260 Stein am Rhein (CH)
(74) Vertreter: ABB Patent Attorneys

(56) Entgegenhaltungen:
- EP-A1- 1 271 588
- EP-A2- 2 110 909
- EP-B1- 1 933 345
- DE-A1- 4 142 548
- JP-A- 2002 152 922

## Beschreibung

### TECHNISCHES GEBIET

Die vorliegende Erfindung bezieht sich auf eine Vorrichtung zum Verriegeln eines Zugangs für die Betätigung zweier Schaltgeräte einer Hochspannungsschaltanlage nach dem einleitenden Teil von Patentanspruch 1.

Die Hochspannungsschaltanlage enthält eine Betätigungsvorrichtung, welche Antriebskraft von einer Antriebswelle auf eine Kontaktanordnung eines ersten und eine Kontaktanordnung eines zweiten der beiden Schaltgeräte überträgt. Beide Schaltgeräte weisen unterschiedliche Funktion auf und sind im Allgemeinen geeignet, stromlose oder nahezu stromlose Stromkreise zu verbinden oder aufzutrennen. Solche Schaltgeräte werden häufig als Trennschalter-Erdungsschalter-System auf der Transformatorseite oder als Anfahrschalter-Erdungsschalter-System auf der Generatorseite einer Hochspannungsschaltanlage eingesetzt, die als Generatorschaltersystem ausgebildet ist und dann typischerweise bei Nennspannungen zwischen einigen kV und 70 bis 80 kV betrieben wird. Sie können aber auch in gasisolierten oder in Freiluftschaltanlagen mit Nennspannungen von bis zu 1000 kV eingesetzt werden. Die im allgemeinen einphasig ausgebildeten Schaltersysteme sind beim Einsatz in mehrphasigen Hochspannungsschaltanlagen durch Koppelstangen mechanisch miteinander verbunden.

Die beiden Schaltgeräte können drei Schaltstellungen einnehmen. In einer Neutralstellung sind beide Schaltgeräte geöffnet, in einer ersten Aktivstellung ist das erste Schaltgerät, beispielsweise ein Trennschalter, geschlossen und das zweite, beispielsweise ein Erdungsschalter, geöffnet und in zweiten Aktivstellung ist erste Schaltgerät geöffnet und das zweite geschlossen. Um zu verhindern, dass eine dieser drei Schaltstellungen aktiviert wird, falls die beiden Schaltgeräte eine der verbleibenden zwei Schaltstellungen einnehmen, benötigt die Hochspannungsschaltanlage eine Verriegelungsvorrichtung, welche den Zugang zur Betätigung der beiden Schaltgeräte blockiert, falls Vorort, etwa mit Hilfe einer Handkurbel, geschaltet werden soll.

### STAND DER TECHNIK

Eine Verriegelungsvorrichtung für Generatorschalter ist in EP 1 933 345 B1 beschrieben. Diese Vorrichtung weist zwei auf einer Betätigungswelle angeordnete Klinkenräder auf, von denen das eine bei einer Drehung der Welle im Uhrzeigersinn mit einer ersten zweier Klinken und das andere bei einer im Gegenuhrzeigersinn erfolgenden Drehung mit Hilfe der zweiten Klinke blockiert werden kann. Ein Zugang zu Betätigung eines Generatorschalters kann so verriegelt werden.

Vorrichtungen, welche Antriebskraft von einer im Uhrzeiger- oder im Gegenuhrzeigersinn drehbaren Antriebswelle auf eine Kontaktanordnung eines ersten und eine Kontaktanordnung eines zweiten Schaltgeräts einer Hochspannungsschaltanlage übertragen, sogenannte Dreistellungsantriebe, sind beschrieben in DE 37 10 374 A1, WO 02/080 323 A1 und JP 2002/152922 A.

Bei den beiden erstgenannten Betätigungsvorrichtungen (DE 37 10 374 A1 und WO 02/080 323 A1) ist an der Achse ein beweglicher Kontakt befestigt, der in Abhängigkeit vom Drehwinkel mit einem feststehenden Kontakt eines Trennschalters oder mit einem feststehenden Kontakt eines Erdungsschalters oder in einer Neutralstellung mit keinem beider feststehenden Kontakte elektrisch leitend kontaktierbar ist. Je nach Drehwinkel ergeben sich daher drei Stellungen, von denen in einer ersten Stellung der Erdungsschalter geschlossen und der Trennschalter geöffnet ist, in einer zweiten der Trennschalter geschlossen und der Erdungsschalter geöffnet ist und in einer dritten der Trenn- und der Erdungsschalter geöffnet sind. Da der bewegliche Kontakt mit den beiden feststehenden Kontakten des Trennschalters und des Erdungsschalters kontaktierbar ist, müssen alle Kontakte einen für beide Schalter bemessenen Durchmesser aufweisen, obwohl für einen der beiden Schalter ein kleinerer Durchmesser ausreichen würde. Dies erhöht die Kosten und den Platzbedarf der Betätigungsvorrichtung.

Bei der letztgenannten Betätigungsvorrichtung (JP 2002/152922 A) sind an der angetriebenen Achse drei Kulissen befestigt. Jede Kulisse steuert den Bewegungsablauf eines beweglichen Kontakts eines dreier zugeordneter Schaltgeräte. Diese Betätigungsvorrichtung weist wie der Stand der Technik nach DE 37 10 374 A1 ein die Antriebswelle antreibendes Malteserkreuzgetriebe auf, welches sicherstellt, dass die Schaltgeräte lediglich vorgeschriebene Schaltzustände aufweisen können. Für jedes der drei Schaltgeräte benötigt diese Betätigungsvorrichtung eine separate Kulisse, welche anstelle eines üblicherweise eingesetzten Koppelgetriebes in das zugeordnete Schaltgerät eingebaut ist.

Eine weitere Betätigungsvorrichtung mit einer Antriebswelle, welche in einer ersten Aktivstellung der beiden Schaltgeräte um einen Basiswinkel im Uhrzeigersinn und in einer zweiten Aktivstellung der beiden Schaltgeräte um den Basiswinkel im Gegenuhrzeigersinn verdreht ist gegenüber der Winkelposition der Antriebswelle in einer Neutralstellung der beiden Schaltgeräte, ist in der am 7. Juli 2015 eingereichten deutschen Patentanmeldung Aktenzeichen 10 2915 110 971.9 beschrieben.

Eine Hochspannungsschaltanlage, in der eine Betätigungsvorrichtung der eingangs genannten Art einsetzbar ist, beschreibt die Produktbroschüre "Generator Circuit-Breaker Systems HECS" der Fa. ABB Schweiz AG, Zürich/Schweiz (1HC0072302 E02/AA09). Diese Hochspannungsschaltanlage als Generatorschaltersystem ausgebildet und weist auf der Transformatorseite eines lastschaltenden Pols eines Generatorschalters ein Trennschalter-Erdungsschalter-System und auf der Generatorseite des Schalterpols ein Anfahrschalter-Erdungsschalter-System auf. EP-A1-1933345 offenbart eine Vorrichtung nach dem Oberbegriff des Anspruchs 1.

### DARSTELLUNG DER ERFINDUNG

Der Erfindung, wie sie in den Patentansprüchen angegeben ist, liegt die Aufgabe zugrunde, eine Verriegelungsvorrichtung der eingangs genannten Art zu schaffen, welche einfach und kompakt aufgebaut ist und die Betriebssicherheit einer mit dieser Verriegelungsvorrichtung ausgerüsteten Hochspannungsschaltanlage erhöht. Gemäss der vorliegenden Erfindung wird eine Vorrichtung zum Verriegeln eines Zugangs für die Betätigung zweier Schaltgeräte einer Hochspannungsschaltanlage mit Hilfe einer Antriebskraft auf die beiden Schaltgeräte übertragenden Antriebswelle bereitgestellt, welche in einer ersten Aktivstellung der beiden Schaltgeräte um einen Basiswinkel im Uhrzeigersinn und in einer zweiten Aktivstellung der beiden Schaltgeräte um den Basiswinkel im Gegenuhrzeigersinn gegenüber ihrer Winkelposition in einer Neutralstellung der beiden Schaltgeräte verdreht ist.

Diese Verriegelungsvorrichtung weist eine an der Antriebswelle befestigte Schliessscheibe, eine mindestens vier Kippriegel enthaltende Kippriegelanordnung sowie einen Schieber auf, wobei der Schieber Vorort in zwei Positionen führbar ist, von denen die erste einen Zugang für die Betätigung Vorort freigibt und einen Zugang für die Betätigung aus der Ferne blockiert und die zweite den Zugang für die Vorortbetätigung blockiert und den Zugang für die Fernbetätigung freigibt, wobei in der ersten Position des Schiebers ein erster Kippriegel in der ersten Aktivstellung und ein zweiter Kippriegel in der zweiten Aktivstellung in die Schliessscheibe abhängig von der Vorortstellung eingreifen kann und in der Neutralstellung ein dritter und ein vierter Kippriegel in die Schliessscheibe eingreifen können und wobei der Schieber in seiner zweiten Position den ersten und den zweiten Kippriegel blockiert.

Die Verriegelungsvorrichtung nach der Erfindung ist einfach und kompakt aufgebaut und kann mit geringem Aufwand auch nachträglich in die Hochspannungsschaltanlage eingebaut werden. Die Verriegelungsvorrichtung ermöglicht geschultem, autorisiertem Personal Vorort den Zugang für eine manuelle Betätigung der beiden Schaltgeräte resp. den Zugang für eine Betätigung der beiden Schaltgeräte mit Hilfe von Motoren, die von einer entfernt gelegenen Schaltwarte angesteuert werden, zu verriegeln oder zu entriegeln. Sie weist mit dem Schieber auf der einen Seite und der Kippriegelanordnung und der Schliessscheibe auf der anderen Seite zwei unabhängig voneinander betätigbare, mechanische Komponenten auf, die jedoch im Betrieb der Hochspannungsschaltanlage während eines Verriegelungsprozesses oder eines Entriegelungsprozesses zusammenwirken. Durch das unabhängig voneinander erfolgende Betätigen des Schiebers und der Kippriegelanordnung kann so mit dem Schieber Vorort der Zugang für die Fernbetätigung oder für die Vorortbetätigung der beiden Schaltgeräte aktiviert oder aber blockiert werden. Nach Aktivierung des Zugangs für die Vorortbetätigung können die beiden Schaltgeräte mit der Kippriegelanordnung Vorort entriegelt, manuell mit einer Handkurbel in die Neutralstellung oder in eine der beiden Aktivstellungen gebracht und danach mit der Kippriegelanordnung und der Schliessscheibe verriegelt werden. Da hierzu lediglich einfache und robuste mechanische Komponenten, wie der Schieber, die Schliessscheibe und die Kippriegelanordnung benötigt werden, zeichnet sich die Verriegelungsvorichtung nach der Erfindung bei einfachem und kompaktem Aufbau durch ein hohes Mass an Bedienungskomfort und eine grosse Betriebssicherheit aus.

Der Schieber und die vier Kippriegel können jeweils in einem von fünf durch eine Gehäusewand auf eine Bedienseite der Verriegelungsvorrichtung geführten Schlössern drehbar gelagert sein.

Der Schieber kann durch Drehen eines in das zugeordnete Schloss gesteckten Schlüssels von der ersten in die zweiten und durch gegenläufiges Drehen von der zweiten in die erste Position geführt werden. Nach Abziehen des Schlüssels kann der Schieber in der ersten oder zweiten Position blockiert werden.

Jeder der vier Kippriegel kann durch Drehen eines in das zugeordnete Schloss gesteckten Schlüssels und Abziehen desselben in eine Geschlossenstellung, in welcher der Kippriegel unter Bildung von Formschluss in die Schliessscheibe eingreift, und durch Wiedereinstecken des Schlüssels und gegenläufiges Drehen in eine Offenstellung geführt werden, in welcher der Kippriegel ausser Eingriff mit der Schliessscheibe ist, wobei jeder der vier Kippriegel nach Abziehen des Schlüssels in der Geschlossenstellung blockiert ist.

Auf der von der Bedienseite abgewandten Seite der Gehäusewand kann der Schieber einen Haltebogen mit zwei Randaussparungen aufweisen und der erste resp. der zweite Kippriegel können jeweils eine mit einer Randaussparung versehene erste resp. zweite Kreisscheibe aufweisen, wobei in der zweiten Position des Schiebers der Haltebogen unter Bildung von Formschluss in die Randaussparung der ersten und die Randaussparung der zweiten Kreisscheibe eingefahren ist, und wobei in der ersten Position des Schiebers die beiden Randaussparungen des Haltebogens eine Blockierung des ersten resp. des zweiten Kippriegels aufheben.

Der Schieber kann einen Arm aufweisen, der in der zweiten Position des Schiebers ein Schaltelement einschaltet, welches dem Ein- und Ausschalten einer Stromversorgung zur ferngesteuerten Betätigung der Anlage dient.

Die Schliessscheibe kann Aussparungen aufweisen und beim Verriegeln kann unter Bildung von Formschluss in der ersten Aktivstellung der erste Kippriegel und in der zweiten Aktivstellung der zweite Kippriegel in eine erste der Aussparungen eingreifen und können in der Neutralstellung der dritte und der vierte Kippriegel in eine zweite dieser Aussparungen eingreifen.

Der dritte und der vierte Kippriegel können entgegen ihrer Drehrichtung von der Offen- in die Geschlossenstellung mit einer Vorspannkraft beaufschlagt werden. Die Vorspannkraft kann von zwei Torsionsfedern aufgebracht werden, wobei ein Ende mindestens einer der beiden Federn feststehend und das andere Ende auf einem der beiden Kippriegel gehalten ist. Die Vorspannkraft verhindert dabei ein unkontrolliertes, typischerweise durch Schwingungen, hervorgerufenes Eingreifen der beiden Kippriegel die zweite Aussparung der Schliessscheibe. Dementsprechend verbleiben die beiden Kippriegel nur dann in formschlüssigen Eingriff mit der Schliessscheibe, wenn die Schlüssel von den zugeordneten Schlössern abgezogen werden.

Die Schliessscheibe kann zwischen zwei senkrecht zur Welle ausgerichteten und von der Welle durchdrungenen feststehenden Platten angeordnet sein. In beide Platten können mindestens vier Öffnungen derart eingeformt sein, dass beim Verriegeln in der ersten Aktivstellung ein kippbarer Eingriffskörper des ersten Kippriegels durch eine erste der mindestens vier Öffnungen und in der zweiten Aktivstellung ein kippbarer Eingriffskörper des zweiten Kippriegels durch eine zweite der mindestens vier Öffnungen jeweils unter Bildung von Formschluss mit der Schliessscheibe geführt ist und in der Neutralstellung ein kippbarer Eingriffskörper des dritten Kippriegel durch eine dritte und ein kippbarer Eingriffskörper des vierten Kippriegels durch eine vierte der mindestens vier Öffnungen unter Bildung von Formschluss mit der Schliessscheibe geführt sind.

Jede der beiden Platten kann vier Öffnungen aufweisen, die auf beiden Platten unter Bildung von vier Öffnungspaaren spiegelsymmetrisch angeordnet sind, wobei beim Verriegeln der Eingriffskörper mindestens eines der vier Kippriegel unter Bildung des Formschlusses mit der Schliessscheibe durch mindestens eines der vier Paare geführt ist.

Mindestens eine der beiden Platten kann in einen U-Profil aufweisenden Grundkörper integriert sein, der zwei an diese Platte angesetzte Schenkel aufweist. Ein an der Bedienseite drehbar gelagerter Abschnitt mindestens eines der vier Kippriegel kann durch mindestens einen der beiden Schenkel geführt und auf beiden Schenkeln drehbar gelagert sein.

Die Erfindung betrifft auch eine Hochspannungsschaltanlage mit mindestens einer Verriegelungsvorrichtung nach einem der Ansprüche 1 bis 12, welche Anlage als Generatorschaltersystem ausgebildet ist und zwischen einem Generator und einem Transformator in ein mehrphasiges Hochspannungsnetz einbaubar ist und auf der Transformatorseite eines lastschaltenden Generatorschalterpols einen Trennschalterpol und einen Erdungsschalter aufweist oder welche als Generatorschaltersystem ausgebildet ist und zwischen einem Generator und einem Transformator in ein mehrphasiges Hochspannungsnetz einbaubar ist und auf der Generatorseite eines lastschaltenden Generatorschalterpols einen Pol eines Anfahrschalters und einen Erdungsschalter aufweist.

### KURZE BESCHREIBUNG DER ZEICHNUNGEN

Anhand von Zeichnungen wird die Erfindung nachfolgend näher erläutert. Hierbei zeigt:
- Fig.1: eine Einphasendarstellung einer mehrphasigen Hochspannungsschaltanlage nach dem Stand der Technik, welche als mehrphasiges Generatorschaltersystem ausgebildet ist und mehrere Schalterpole aufweist, die in einer Generatorableitung zwischen einem Generator eines Kraftwerks und einem Transformator eines Hochspannungsübertragungsnetzes angeordnet sind,
- Fig.2: in perspektivischer Darstellung eine Vorrichtung zur Betätigung einer Kontaktanordnung eines ersten und einer Kontaktanordnung eines zweiten Schaltgeräts des Generatorschaltersystems nach Fig.1, bei dem das erste Schaltgerät geschlossen und das zweite Schaltgerät geöffnet ist,
- Fig.3: in perspektivischer Ansicht eine Ausführungsform der Verriegelungsvorrichtung nach der Erfindung, welche in die Betätigungsvorrichtung nach Fig.2 eingebaut ist und welche die beiden Schaltgeräte in einer Neutralstellung verriegelt,
- Fig.4: eine von rechts geführte Seitenansicht der Verriegelungsvorrichtung nach Fig.3, bei der ein Mittelteil einer Platte 56 entfernt wurde,
- Fig.5: eine Aufsicht auf einen längs V-V geführten Schnitt durch die Verriegelungsvorrichtung nach Fig.4, bei der die Platte 56 wieder vervollständigt wurde,
- Fig.6: in vergrösserter Darstellung ein in Fig.3 umrandet dargestellter Teil VI der Verriegelungsvorrichtung,
- Fig.7: nach Entfernen eines Nutenrades in perspektivischer Ansicht die Verriegelungsvorrichtung gemäss Fig.3, welche die beiden Schaltgeräte in einer ersten Aktivstellung verriegelt,
- Fig.8: die Verriegelungsvorrichtung gemäss Fig.7, welche die beiden Schaltgeräte nun in einer zweiten Aktivstellung verriegelt,
- Fig.9: eine in Richtung eines Pfeils IX, X geführte perspektivische Ansicht der Verriegelungsvorrichtung nach Fig.7, bei der der Zugang für die Vorortbetätigung aktiviert und die beiden Schaltgeräte entriegelt sind, und
- Fig.10: eine in Richtung des Pfeils IX, X geführte perspektivische Ansicht der Verriegelungsvorrichtung nach Fig.7, bei der der Zugang für die Vorortbetätigung blockiert und der Zugang für die Fernbetätigung aktiviert ist.

### WEGE ZUR AUSFÜHRUNG DER ERFINDUNG

Das in Fig.1 einphasig dargestellte mehrphasige Generatorschaltersystem zeigt lediglich einen von mehreren weitgehend gleichartig ausgebildeten Schaltersystempolen P, welche parallel zueinander und zu einer horizontal geführten Achse A ausgerichtet sind. Die Pole sind in einer horizontal erstreckten Ebene angeordnet und sind im Zuge einer längs der Achse ausgerichteten Generatorableitung GA zwischen einen Generator G eines Kraftwerks und einen Transformator TR eines Hochspannungsübertragungsnetzes geschaltet. Der dargestellte Pol P ist einphasig gekapselt ausgebildet und weist eine elektrisch leitend an Erde E geführte und mit Umgebungsluft gefüllte, im Allgemeinen metallene Kapselung K auf. Die Kapselung K nimmt einen parallel zur Achse A geführten Phasenleiter L auf, in dem in Serie geschaltet ein Schalterpol GP eines mehrphasigen Generatorschalters und ein Schalterpol TP eines mehrphasigen Trennschalters angeordnet sind. Ein zwischen einem generatorseitigen Eingang des Pols P und dem Generatorschalterpol GP befindlicher Verbindungspunkt des Phasenleiters L ist mit einem Stromanschluss eines Schalterpols SP eines mehrphasigen Anfahrschalters verbunden, dessen anderer Stromanschluss mit einer ausserhalb der Kapselung K angeordneten Anfahrvorrichtung, typischerweise für eine Gasturbine, verbunden ist. Die Kapselung nimmt neben weiteren Komponenten, wie Überspannungsschutzvorrichtungen und Strom- und Spannungswandler, auch zwei Erdungsschalter ES1 und ES2 auf, von denen der eine, nämlich ES1, einen generatorseitigen Stromanschluss und der andere, nämlich ES2, einen transformatorseitigen Stromanschluss des Systempols P beim Schliessen elektrisch leitend mit der Kapselung K und damit auch mit Erde E verbindet. Ein auf der Generatorseite des lastschaltenden Schalterpols GP vorgesehenes Schaltersystem weist den Schalterpol SP des mehrphasigen Anfahrschalters und den Erdungsschalter ES1 auf, wohingegen ein auf der Transformatorseite vorgesehenes Schaltersystem den Schalterpol TP des mehrphasigen Trennschalters und den Erdungsschalter ES2 aufweist.

Jedes der beiden Schaltersysteme weist eine Vorrichtung zur Betätigung einer Kontaktanordnung des Schalterpols SP resp. TP und des zugeordneten Erdungsschalters ES1 resp. ES2 auf. Eine dieser beiden Vorrichtungen wird nachfolgend für das die beiden Schalter TP und ES2 enthaltende Schaltersystem erörtert. Eine gleichartig aufgebaute zweite dieser beiden Vorrichtungen ist geeignet, die Kontaktanordnungen des Schalterpols SP und des Erdungsschalters ES1 analog zu betätigen. Die Betätigungsvorrichtung ermöglicht lediglich eine Neutralstellung und zwei Aktivstellungen. In der Neutralstellung sind beide Schalter geöffnet, wohingegen in einer ersten der beiden Aktivstellungen der Erdungsschalter ES1 resp. ES2 geschlossen und der Schalter SP resp. TP geöffnet ist und in der zweiten Aktivstellung der Erdungsschalter ES1 resp. ES2 geöffnet und der Schalterpol SP resp. TP geschlossen ist. In jedem Fall ist die Betätigungsvorrichtung so ausgebildet, dass ein gleichzeitiges Schliessen der beiden Schalter SP und ES1 resp. TP und ES2 ausgeschlossen ist.

Aus Fig. 2 ist ersichtlich, dass diese Vorrichtung eine um eine Achse A drehbare Antriebswelle 10 aufweist, an der ein Winkelhebel mit zwei einen Basiswinke α einschliessenden Hebelarmen 12 und 13 befestigt ist. Die Welle 10 überträgt Kraft über ein den Hebelarm 12 enthaltendes Hebelgetriebe 20 auf eine Kontaktanordnung des Schalterpols TP resp. über ein den Hebelarm 13 enthaltendes Hebelgetriebe 30 auf eine Kontaktanordnung des Erdungsschalters ES2.

Die Welle 10 ist mit einem als Malteserkreuzgetriebe ausgebildeten Schrittgetriebe 40 gekoppelt. Das Malteserkreuzgetriebe weist eine von einem Antrieb 41 im Uhr- oder im Gegenuhrzeigersinn drehbare Triebscheibe 42 mit einem Kurbelzapfen 45 und einem Haltebogen 46 auf sowie ein auf der Welle 10 aufsitzendes Nutenrad 43 mit zum Haltebogen 46 passenden, aus Fig.3 ersichtlichen Aussparungen 461, 462 und 463.

Die Fig.3 zeigt, dass in das Nutenrad 43 zwei radial ausgerichtete Nuten 441, 442 eingeformt sind, welche um den vorgegebenen Basiswinkel α in Umfangsrichtung der Primärwelle 10 gegeneinander verdreht angeordnet sind. Der Basiswinkel liegt typischerweise zwischen 70 und 110°. In einer aus Fig.3 ersichtlichen Stellung des Nutenrads 43 befindet sich das Malteserkreuzgetriebe in der Neutralstellung, in der die beiden Schaltgeräte TP und ES2 geöffnet sind. Der Kurbelzapfen 45 der Triebscheibe 42 befindet sich dann ausserhalb der beiden Nuten 441, 442. Die auf dem Haltebogen 46 ruhende Aussparung 461 sichert die Neutralstellung gegen eine unbeabsichtgte Verdrehung der Welle 10. Beim Drehen der Triebscheibe 42 im Uhrzeigersinn greift der Kurbelzapfen 45 in die Nut 441 ein, so dass sich das Nutenrad 43 und damit auch die Antriebswelle 10 um den Basiswinkel α im Gegenuhrzeigersinn drehen. Es wird so die erste Aktivstellung erreicht, in der ein erstes der beiden Schaltgeräte geschlossen, das zweite hingegen geöffnet ist. In der ersten Aktivstellung ruht die Aussparung 462 auf dem Haltebogen 46 und sichert so diese Stellung gegen eine Verdrehung der Primärwelle. Entsprechendes gilt beim Drehen der Triebscheibe 42 im Gegenuhrzeigersinn. Der Kurbelzapfen 45 greift in die Nut 442 ein, so dass sich das Nutenrad 43 und damit die Antriebswelle 10 um den Basiswinkel im Uhrzeigersinn dreht. Es wird so die zweite Aktivstellung erreicht, in der das zweite Schaltgerät geschlossen, das erste hingegen geöffnet ist. In der zweiten Aktivstellung ruht die Aussparung 463 auf dem Haltebogen 46 und sichert so diese Stellung gegen eine Verdrehung der Antriebswelle 10.

Die vorstehend beschriebene Betätigungsvorrichtung wird im Allgemeinen von einer entfernt angeordneten Schaltwarte betätigt und weist daher eine zur Übertragung von Starkstrom und elektrischen Signalen geeignete elektrische Verbindung zur Schaltwarte auf. Diese Verbindung dient vor allem der Übertragung von Starkstrom zum Betrieb vom Elektromotoren für das Öffnen und Schliessen der Kontaktanordnungen der beiden Schaltgeräte sowie der Übertragung von Status-, Mess- und Steuersignalen. Die bei einem solchen Fernbetrieb benötigte Kraft wird wie aus Fig.2 ersichtlich ist vom Antrieb 41 über ein Schneckengetriebe auf das Triebrad 42 des Malteserkreuzgetriebes 40 übertragen.

Bei Bedarf kann die Kraft aber auch Vorort mit einer Handkurbel 47 auf die Betätigungsvorrichtung übertragen werden. Je nach Drehsinn der Handkurbel werden so Vorort die beiden Schaltgeräte in die Neutralstellung oder in eine der beiden Aktivstellungen gebracht.

Um beim manuellen Betrieb Vorort in der Schaltanlage Schadensfälle zu vermeiden, ist in die Betätigungsvorrichtung eine aus den Figuren 3 bis 10 ersichtliche Verriegelungsvorrichtung integriert. Wie in den Figuren 3, 4 sowie 7 bis 10 dargestellt, enthält die Verriegelungsvorrichtung eine Kippriegelanordnung 50 mit 4 Kippriegeln 51, 52, 53, 54, welche jeweils einen drehbar gelagerten Abschnitt 500 und einen an diesem Abschnitt befestigten Eingriffskörper 501 aufweisen, eine mit der Kippriegelanordnung zusammenwirkende und auf der Antriebswelle 10 befestigte Schliessscheibe 60, eine auf einer Gehäusewand angeordnete Bedienseite 70 und einen nur aus den Figuren 4, 9 und 10 ersichtlichen Schieber 80.

Wie in Fig.4 dargestellt ist der Schieber 80 in einem von der Bedienseite 70 durch die Gehäusewand geführten Schloss 75 im Inneren der Verriegelungsvorrichtung drehbar gelagert und kann - wie in den Figuren 9 und 10 gezeigt - zwei Positionen einnehmen. Diese beiden Positionen können Vorort durch Einstecken eines aus Fig.4 ersichtlichen Schlüssels 700 in ein durch die Bedienseite 70 geführtes Schloss 75 und Drehen des Schlüssels erreicht werden.

In Fig.9 befindet sich der Schieber 80 in einer ersten der beiden Positionen. In dieser Position ist der Zugang für die Vorortbetätigung freigegeben und der Zugang für die Fernbetätigung blockiert. Geschultes, autorisiertes Personal kann daher in dieser Position des Schiebers 80 mit Hilfe der aus Fig.2 ersichtlichen Handkurbel 47 manuell die erste Aktivstellung, die zweite Aktivstellung oder die Neutralstellung der beiden Schaltgeräte einstellen und jede der drei Stellungen mit der Kippriegelvorrichtung 50 und der Schliessscheibe 60 verriegeln. Hierbei greift der Kippriegel 51 in der ersten Aktivstellung und der Kippriegel 52 in der zweiten Aktivstellung in die Schliessscheibe 60 und greifen in der Neutralstellung die Kippriegel 53 und 54 in die Schliessscheibe 60 ein. Ist der abgezogene Schlüssel 75 im Besitz einer Person im potentiellen Gefahrenbereich, so ist gewährleistet, dass die Vorortsteuerung nicht durch einen Dritten auf Fernsteuerung rückgestellt werden kann.

In Fig.10 befindet sich der Schieber 80 in einer zweiten Position, in der der Zugang für die Vorortbetätigung blockiert und der Zugang für die Fernbetätigung freigegeben ist, wobei der Vorortschlüssel 75 für den Schieber in dieser Stellung stecken bleibt und nicht abgezogen werden kann. Der Schieber 80 blockiert hierbei die beiden Kippriegel 51 und 52, indem er unter Bildung von Formschluss mit einem Haltebogen 81 jeweils in eine mit einer Randaussparung versehene Kreisscheibe 511 resp. 521 des Kippriegels 51 resp. 52 eingreift, wodurch eine unerwünschte manuelle Betätigung der beiden Schaltgeräte im Fernbetrieb vermieden wird.

In der aus Fig.9 ersichtlichen ersten Position heben zwei Randaussparungen 82, 83 im Haltebogen 81 den Formschluss und damit die Blockierung der beiden Kippriegel 51, 52 auf. Nach Abziehen des Schlüssels aus dem Schloss 75 ist der Schieber 10 in der ersten oder zweiten Position blockiert.

Der Schieber 80 weist ferner einen Arm 84 auf, der in seiner aus Fig.10 ersichtlichen zweiten Position ein Schaltelement 85 einschaltet, welches dem Ein- und Ausschalten einer durch eine Öffnung 76 (Fig.9) führbaren Stromversorgung zur ferngesteuerten Betätigung der Anlage dient.

Wie Fig. 3 entnommen werden kann, sind die vier Kippriegel 51, 52, 53 und 54 jeweils in einem von vier durch die Gehäusewand auf die Bedienseite 70 geführten Schlössern 71, 72, 73, 74 drehbar gelagert. Jeder der vier Kippriegel kann durch Drehen eines in das zugeordnete Schloss, z.B. 71, gesteckten Schlüssels 700 in eine Geschlossenstellung, in welcher der Kippriegel, hier 51, mit seinem Eingriffskörper 501 unter Bildung von Formschluss in die Schliessscheibe 60 eingreift, und durch gegenläufiges Drehen in eine Offenstellung, in welcher der Kippriegel, hier 51, ausser Eingriff mit der Schliessscheibe 60 ist, geführt werden. Nach Abziehen des Schlüssels 700 vom Schloss, hier Schloss 71, ist der zugeordnete Kippriegel, hier Kippriegel 51, in der Geschlossen- oder Offenstellung blockiert.

Die insbesondere aus Fig.4 ersichtliche Schliessscheibe 60 weist zwei Aussparungen 61 und 62 auf. In die Aussparung 61 greift beim Verriegeln des Zugangs für die manuelle Betätigung der Schaltgeräte in der ersten Aktivstellung der Kippriegel 51 und in der zweiten Aktivstellung der Kippriegel 52 unter Bildung von Formschluss mit der Schliessscheibe 60 ein. Beim Verriegeln des Zugangs für die manuelle Betätigung der Schaltgeräte in der Neutralstellung können hingegen die beiden Kippriegel 53 oder 54 unter Bildung von Formschluss mit der Schliessscheibe 60 in die Aussparung 62 eingreifen und zwar unabhängig von der Bedienstellung der Schlüssel 73 und 74.

In Fig.3 ist gezeigt, dass die Schliessscheibe 60 zwischen zwei senkrecht zur Welle 10 ausgerichteten und von der Welle durchdrungenen, feststehenden Platten 55, 56 angeordnet ist. In die Platte 55 sind vier Öffnungen 551 eingeformt, in die Platte 56 vier aus den Figuren 7 und 8 ersichtliche Öffnungen 561. Die Öffnungen 551 und 561 stehen einander spiegelsymmetrisch gegenüber und bilden so vier Öffnungspaare, durch der Eingriffskörper 501 eines der Kippriegel führbar ist.

Ersichtlich ist jede der beiden Platten 55 resp. 56 in einen U-Profil aufweisenden Grundkörper integriert, der zwei an die Platte 55 resp. 56 angesetzte Schenkel 552 resp. 562 aufweist. Der an der Bedienseite 70 drehbar gelagerter Abschnitt 500 der beiden Kippriegel 51 und 52 resp. 53 und 54 ist durch mindestens einen der beiden Schenkel 552 resp. 562 geführt und auf beiden Schenkeln drehbar gelagert.

Die beiden Kippriegel 53 resp. 54 sind entgegen ihrer Drehrichtung von der Offenin die Geschlossenstellung mit einer Vorspannkraft beaufschlagt, welche von zwei Torsionsfedern 531 und 541 aufgebracht wird. Fig.6 zeigt, dass zum Erreichen der Vorspannung ein Ende der Torsionsfeder 541 feststehend auf dem Schenkel 552 und das andere Ende auf dem Kippriegel 54 gehalten ist. Die Vorspannkraft verhindert daher ein unkontrolliertes, etwa durch Vibrationen hervorgerufenes Eingreifen der beiden Kippriegel 53 und 54 in die Aussparung 62 der Schliessscheibe 60. Daher verbleiben die Kippriegel 53 und 54 nur dann in formschlüssigen Eingriff mit der Schliessscheibe, wenn die Schlüssel 700 von den zugeordneten Schlössern 73 und 74 abgezogen werden.

Die Wirkungsweise dieser Verriegelungsvorrichtung ist wie folgt:
In dem in Fig.3 dargestellten Betriebszustand blockiert die Verriegelungsvorrichtung in der Neutralstellung der beiden Schaltgeräte, beispielsweise TP und ES2, den Zugang für das Betätigen der beiden Schaltgeräte. Der Schieber befindet sich in der aus Fig.9 ersichtlichen ersten Position, in der der Schieber 80 den Zugang für die Fernbetätigung durch Öffnen des Schaltelements 85, d.h. durch Unterbrechen der Stromverbindung zur Schaltwarte, blockiert hat und die beiden Kippriegel 53 und 54 durch Eingriff in die Aussparung 62 den Zugang zur manuellen Betätigung der beiden Schaltgeräte TP und ES2 blockieren.

Wie Fig.5 entnommen werden kann, bilden die beiden Eingriffskörper der Kippriegel 53 und 54 dann nicht nur einen Formschluss mit der Schliessscheibe 60, sondern auch mit den Platten 55 und 56, da sie jeweils in ein Öffnungspaar eingedrungen sind, welches jeweils eine der vier Öffnungen 551 und eine der vier gegenüberliegenden Öffnung 562 enthält. Gegebenenfalls von der Welle 10 über die Schliessscheibe 10 auf die Kippriegel übertragene Kräfte werden durch diesen Formschluss wesentlich reduziert.

Soll die Schaltanlage von der in Fig.3 dargestellten Neutralstellung in die aus Fig.7 ersichtliche erste Aktivstellung gebracht werden, so werden zunächst die beiden Kippriegel 53 und 54 durch Drehen der Schlüssel in den beiden Schlössern 73 und 74 geschwenkt und so der Formschluss mit der Schliessscheibe 60 aufgehoben. Mit Hilfe der aus Fig.2 ersichtlichen Handkurbel 47 wird die Welle 10 nun um den Basiswinkel, hier 90°, verdreht und wird so die erste Aktivstellung erreicht. Durch Schwenken des Kippriegels 51 im Schloss 71 mit Hilfe des Schlüssels wird ein formschlüssiges Eingreifen des Kippriegels 51 in die aus Fig.4 ersichtliche Aussparung 61 erreicht und damit nach Erreichen der ersten Aktivstellung der Zugang für die Betätigung der beiden Schaltgeräte verriegelt.

Soll die Schaltanlage manuell aus der ersten Aktivstellung in die aus Fig.8 ersichtliche zweite Aktivstellung gebracht werden, so wird zunächst der Kippriegel 51 durch Drehen des Schlüssels im Schloss 71 geschwenkt und so der Formschluss mit der Schliessscheibe 60 aufgehoben. Mit Hilfe der aus Fig.2 ersichtlichen Handkurbel 47 wird nun die Welle 10 um den zweifachen Basiswinkel, hier -180°, gegenläufig verdreht und so die zweite Aktivstellung erreicht. Durch Schwenken des Kippriegels 52 im Schloss 72 wird ein formschlüssiges Eingreifen des Kippriegels 52 in die aus Fig.4 ersichtliche Aussparung 61 erreicht und damit in der zweiten Aktivstellung der Zugang für die Betätigung der beiden Schaltgeräte blockiert.

Soll ausgehend von der aus den Figuren 3 bis 5 ersichtlichen Neutralstellung der beiden Schaltgeräte die Schaltanlage wieder von der Schaltwarte aus betätigt werden, so wird durch schlüsselgesichertes Schwenken der beiden Kipphebel 53 und 54 der Formschluss mit der Schliessscheibe 60 aufgehoben. Da nun keiner der vier Kippriegel 51 bis 54 einen Formschluss mit der Schliessscheibe bildet, kann durch schlüsselgesichertes Verdrehen des Schiebers 80 die aus Fig.10 ersichtliche Position erreicht werden.

Die Verriegelungsvorrichtung nach der Erfindung ist nicht auf ein gekapseltes Generatorschaltersystem beschränkt, welches zwischen einem Generator eines Kraftwerks und einem Transformator eines Hochspannungsnetzes installierbar ist, es kann auch in einem anderen Schaltersystem, beispielsweise einergasisolierten metallgekapselten Hochspannungsschaltanlage, verwendet werden.

### BEZUGSZEICHENLISTE

- A: Achse
- E: Erde
- ES1, ES2: Erdungsschalter
- G: Generator
- GA: Generatorableitung
- GP: Leistungsschalterpol
- K: Kapselung
- L: Phasenleiter
- P: Schaltersystempol
- SP: Schalterpol eines Anfahrschalters
- TP: Schalterpol eines Trennschalters
- TR: Transformator
- α: Basiswinkel
- 10: Antriebswelle
- 11: Winkelhebel
- 12, 13: Hebelarme
- 20, 30: Hebelgetriebe
- 40: Schrittgetriebe
- 41: Antrieb
- 42: Triebscheibe
- 43: Nutenrad
- 441, 442: Nuten
- 45: Kurbelzapfen
- 46: Haltebogen
- 461, 462, 463: Aussparungen
- 50: Kippriegelanordnung
- 51, 52, 53, 54: Kippriegel
- 55, 56: Platten
- 500: drehbare Abschnitte der Kippriegel,
- 501: Eingriffskörper der Kippriegel
- 511, 521: Kreisscheiben der Kippriegel
- 531, 541: Torsionsfedern
- 551, 561: Öffnungen
- 552, 562: Schenkel
- 60: Schliessscheibe
- 61, 62: Aussparungen der Schliessscheibe
- 70: Bedienseite
- 71, 72, 73, 74, 75: Schlösser
- 76: Öffnung
- 700: Schlüssel
- 80: Schieber
- 81: Haltebogen des Schiebers
- 82, 83: Randaussparungen des Haltebogens
- 84: Arm
- 85: Schaltelement

## Patentansprüche

1. Vorrichtung zum Verriegeln eines Zugangs für die Betätigung zweier Schaltgeräte (ES1, ES2, S, TP) einer Hochspannungsschaltanlage mit Hilfe einer Antriebskraft auf die beiden Schaltgeräte übertragenden Antriebswelle (10), welche in einer ersten Aktivstellung der beiden Schaltgeräte um einen Basiswinkel (α) im Uhrzeigersinn und in einer zweiten Aktivstellung der beiden Schaltgeräte um den Basiswinkel im Gegenuhrzeigersinn gegenüber ihrer Winkelposition in einer Neutralstellung der beiden Schaltgeräte verdreht ist, **dadurch gekennzeichnet,**
**dass** die Verriegelungsvorrichtung eine an der Antriebswelle (10) befestigte Schliessscheibe (60), eine mindestens vier Kippriegel (51, 52, 53, 54) enthaltende Kippriegelanordnung (50) sowie einen Schieber (80) aufweist,
wobei der Schieber (80) Vorort in zwei Positionen führbar ist, von denen die erste einen Zugang für die Betätigung Vorort freigibt und einen Zugang für die Betätigung aus der Ferne blockiert und die zweite den Zugang für die Vorortbetätigung blockiert und den Zugang für die Fernbetätigung freigibt,
wobei in der ersten Position des Schiebers (80) ein erster Kippriegel (51) in der ersten Aktivstellung und ein zweiter Kippriegel (52) in der zweiten Aktivstellung in die Schliessscheibe (60) eingreift und in der Neutralstellung ein dritter (53) und ein vierter Kippriegel (54) in die Schliessscheibe (60) eingreifen, und
wobei der Schieber (80) in seiner zweiten Position den ersten (51) und den zweiten Kippriegel (52) blockiert.

2. Vorrichtung nach Anspruch 1, **dadurch gekennzeichnet, dass** der Schieber (80) und die vier Kippriegel (51, 52, 53, 54) jeweils in einem von fünf durch eine Gehäusewand auf eine Bedienseite (70) der Verriegelungsvorrichtung geführten Schlössern (71, 72, 73, 74, 75) drehbar gelagert sind.

3. Vorrichtung nach Anspruch 2, **dadurch gekennzeichnet, dass** der Schieber (80) durch Drehen eines in das zugeordnete Schloss (75) gesteckten Schlüssels (700) von der ersten in die zweiten und durch gegenläufiges Drehen von der zweiten in die erste Position führbar ist, und dass der Schieber (80) nach Abziehen des Schlüssels (700) in der ersten oder zweiten Position blockiert ist.

4. Vorrichtung nach einem der Ansprüche 2 oder 3, **dadurch gekennzeichnet, dass** jeder der vier Kippriegel (51, 52, 53, 54) durch Drehen eines in das zugeordnete Schloss (71, 72, 73, 74) gesteckten Schlüssels (700) in eine Geschlossenstellung, in welcher der Kippriegel unter Bildung von Formschluss in die Schliessscheibe (60) eingreift, und durch gegenläufiges Drehen in eine Offenstellung führbar ist, in welcher der Kippriegel ausser Eingriff mit der Schliessscheibe ist, und dass jeder der vier Kippriegel nach Abziehen des Schlüssels in der Geschlossenstellung blockiert ist.

5. Vorrichtung nach einem der Ansprüche 2 bis 4, **dadurch gekennzeichnet, dass** auf der von der Bedienseite (70) abgewandten Seite der Gehäusewand der Schieber (80) einen Haltebogen (81) mit zwei Randaussparungen (82, 83) aufweist und der erste (51) respektive der zweite Kippriegel (52) jeweils eine mit einer Randaussparung versehene erste Kreisscheibe (511) respektive eine zweite Kreisscheibe (521) aufweisen,
wobei in der zweiten Position des Schiebers (80) der Haltebogen (81) unter Bildung von Formschluss in die Randaussparung der ersten (511) und die Randaussparung der zweiten Kreisscheibe (521) eingefahren ist, und
wobei in der ersten Position des Schiebers (80) die beiden Randaussparungen (82, 83) des Haltebogens (81) eine Blockierung des ersten Kippriegels (51) respektive des zweiten Kippriegels (52) aufheben.

6. Vorrichtung nach einem der Ansprüche 1 bis 5, **dadurch gekennzeichnet, dass** der Schieber (80) einen Arm (84) aufweist, der in der zweiten Position des Schiebers ein Schaltelement (85) einschaltet, welches dem Einschalten und dem Ausschalten einer Stromversorgung zur ferngesteuerten Betätigung der Anlage dient.

7. Vorrichtung nach einem der Ansprüche 1 bis 6, **dadurch gekennzeichnet dass** die Schliessscheibe (60) Aussparungen (61, 62) aufweist, und dass beim Verriegeln unter Bildung von Formschluss in der ersten Aktivstellung der erste Kippriegel (51) und in der zweiten Aktivstellung der zweite Kippriegel (52) in eine erste Aussparung (61) der Aussparungen eingreift, und in der Neutralstellung der dritte (53) und der vierte Kippriegel (54) in eine zweite Aussparung (62) dieser Aussparungen eingreifen.

8. Vorrichtung nach einem der Ansprüche 4 bis 7, **dadurch gekennzeichnet, dass** der dritte Kippriegel (53) und der vierte Kippriegel (54) entgegen ihrer Drehrichtung von der Offenstellung in die Geschlossenstellung mit einer Vorspannkraft beaufschlagt sind.

9. Vorrichtung nach Anspruch 8, **dadurch gekennzeichnet, dass** die Vorspannkraft von zwei Torsionsfedern (531, 541) aufgebracht wird, wobei ein Ende mindestens einer Torsionsfeder (541) der beiden Torsionsfedern feststehend und das andere Ende auf einem (54) der beiden Kippriegel (53, 54) gehalten ist.

10. Vorrichtung nach einem der Ansprüche 1 bis 9, **dadurch gekennzeichnet, dass** die Schliessscheibe (60) zwischen zwei senkrecht zur Antriebswelle (10) ausgerichteten und von der Welle durchdrungenen feststehenden Platten (55, 56) angeordnet ist, und
dass in beide Platten (55, 56) mindestens vier Öffnungen (551, 561) derart eingeformt sind, dass beim Verriegeln in der ersten Aktivstellung ein kippbarer Eingriffskörper (501) des ersten Kippriegels (51) durch eine erste Öffnung (561) der mindestens vier Öffnungen und in der zweiten Aktivstellung ein kippbarer Eingriffskörper (501) des zweiten Kippriegels (52) durch eine zweite Öffnung (561) der mindestens vier Öffnungen jeweils unter Bildung von Formschluss mit der Schliessscheibe (60) geführt ist und in der Neutralstellung ein kippbarer Eingriffskörper (501) des dritten Kippriegels (53) durch eine dritte Öffnung (551) und ein kippbarer Eingriffskörper (501) des vierten Kippriegels (54) durch eine vierte Öffnung (561) der mindestens vier Öffnungen unter Bildung von Formschluss mit der Schliessscheibe (60) geführt sind.

11. Vorrichtung nach Anspruch 10, **dadurch gekennzeichnet, dass** jede Platte (55, 56) vier Öffnungen (551, 561) aufweist, die auf beiden Platten unter Bildung von vier Öffnungspaaren spiegelsymmetrisch angeordnet sind, wobei beim Verriegeln der Eingriffskörper (501) mindestens eines der vier Kippriegel (51, 52, 53, 54) unter Bildung des Formschlusses mit der Schliessscheibe (60) durch mindestens eines der vier Paare geführt ist.

12. Vorrichtung nach einem der Ansprüche 10 oder 11, **dadurch gekennzeichnet, dass** mindestens eine der beiden Platten (55, 56) in einen U-Profil aufweisenden Grundkörper integriert ist, der zwei an diese Platte angesetzte Schenkel (552, 562) aufweist, und dass ein an der Bedienseite (70) drehbar gelagerter Abschnitt (500) mindestens eines der vier Kippriegel (51, 52, 53, 54) durch mindestens einen der beiden Schenkel geführt und auf beiden Schenkeln drehbar gelagert ist.

13. Hochspannungsschaltanlage mit mindestens einer Verriegelungsvorrichtung nach einem der Ansprüche 1 bis 12, welche Anlage als Generatorschaltersystem ausgebildet ist und zwischen einem Generator (G) und einem Transformator (TR) in ein mehrphasiges Hochspannungsnetz einbaubar ist und auf der Transformatorseite eines lastschaltenden Generatorschalterpols (GP) einen Trennschalterpol (TP) und einen Erdungsschalter (ES2) aufweist.

14. Hochspannungsschaltanlage mit mindestens einer Verriegelungsvorrichtung nach einem der Ansprüche 1 bis 12, welche Anlage als Generatorschaltersystem ausgebildet ist und zwischen einem Generator (G) und einem Transformator (TR) in ein mehrphasiges Hochspannungsnetz einbaubar ist und auf der Generatorseite eines lastschaltenden Generatorschalterpols (GP) einen Pol eines Anfahrschalters (SP) und einen Erdungsschalter (ES1) aufweist.

## Claims

1. Device for locking an access for actuating two switching devices (ES1, ES2, S, TP) of high-voltage switchgear with the aid of a drive shaft (10) transmitting drive force onto the two switching devices, said drive shaft being rotated, in a first active position of the two switching devices, in the clockwise direction through a base angle (α) and, in a second active position of the two switching devices, being rotated in the counterclockwise direction through the base angle relative to its angle position in a neutral position of the two switching devices, **characterized in that**
the locking device comprises a closing disk (60) which is fastened on the drive shaft (10), a rocker bar arrangement (50) containing at least four rocker bars (51, 52, 53, 54), and a slider (80),
wherein the slider (80) can be moved, on-site, into two positions, the first of which releases an access for the actuation on-site and blocks an access for the actuation from a remote location, and the second of which blocks the access for the on-site actuation and releases the access for the remote actuation,
wherein, in the first position of the slider (80), a first rocker bar (51) can engage into the closing disk (60), in the first active position, and a second rocker bar (52) can engage into said closing disk, in the second active position and, in the neutral position, a third rocker bar (53) and a fourth rocker bar (54) can engage into the closing disk (60), and
wherein the slider (80), in its second position, blocks the first rocker bar (51) and the second rocker bar (52).

2. Device according to Claim 1, **characterized in that** the slider (80) and the four rocker bars (51, 52, 53, 54) are each rotatably supported in one of five locks (71, 72, 73, 74, 75) inserted through a housing wall on an operating side (70) of the locking device.

3. Device according to Claim 2, **characterized in that** the slider (80) can be moved from the first position into the second position by turning a key (700) inserted into the associated lock (75) and, by rotating the key in the opposite direction, said slider can be moved from the second position into the first position, and **in that** the slider (80) is blocked in the first or second position after the key (700) has been withdrawn.

4. Device according to one of Claims 2 or 3, **characterized in that** each of the four rocker bars (51, 52, 53, 54) can be moved, by turning a key (700) inserted into the associated lock (71, 72, 73, 74), into a closed position, in which the rocker bar engages into the closing disk (60), forming a form-locked connection, and, by turning said key in the opposite direction, into an open position, in which the rocker bar is disengaged from the closing disk, and **in that** each of the four rocker bars is blocked in the closed position after the key is withdrawn.

5. Device according to one of Claims 2 to 4, **characterized in that**, on the side of the housing wall facing away from the operating side (70), the slider (80) includes a holding arc (81) having two marginal cut-outs (82, 83), and the first rocker bar (51) and the second rocker bar (52) have a first circular disk (511) and a second circular disk (521), respectively, each of which is provided with a marginal cut-out,
wherein, in the second position of the slider (80), the holding arc (81) has been inserted into the marginal cut-out of the first circular disk (511) and into the marginal cut-out of the second circular disk (521), forming a form-locked connection, and
wherein, in the first position of the slider (80), the two marginal cut-outs (82, 83) of the holding arc (81) release a blocking of the first rocker bar (51) and of the second rocker bar (52).

6. Device according to one of Claims 1 to 5, **characterized in that** the slider (80) includes an arm (84) which, in the second position of the slider, switches a switching element (85) on, the switching element being used for switching a power supply on and off, which is used for the remote-controlled actuation of the switchgear.

7. Device according to one of Claims 1 to 6, **characterized in that** the closing disk (60) has cut-outs (61, 62), and **in that**, during locking, the first rocker bar (51) engages into a first cut-out (61) of the cut-outs in the first active position and, in the second active position, the second rocker bar (52) engages into a first cut-out (61) of the cut-outs, forming a form-locked connection, and, in the neutral position, the third rocker bar (53) and the fourth rocker bar (54) engage into a second cut-out (62) of these cut-outs.

8. Device according to one of Claims 4 to 7, **characterized in that** the third rocker bar (53) and the fourth rocker bar (54) are acted upon by a preload counter to their direction of rotation from the open position into the closed position.

9. Device according to Claim 8, **characterized in that** the preload is applied by two torsion springs (531, 541), wherein one end of at least one torsion spring (541) of the two torsion springs is fixed and the other end is held on one (54) of the two rocker bars (53, 54).

10. Device according to one of Claims 1 to 9, **characterized in that** the closing disk (60) is situated between two fixed plates (55, 56) which are oriented perpendicular to the drive shaft (10) and through which the shaft extends, and
at least four openings (551, 561) are formed in the two plates (55, 56) in such a way that, during locking, in the first active position, a rockable engagement body (501) of the first rocker bar (51) is inserted through a first opening (561) of the at least four openings and, in the second active position, a rockable engagement body (501) of the second rocker bar (52) is inserted through a second opening (561) of the at least four openings, forming a form-locked connection with the closing disk (60) in each case, and, in the neutral position, a rockable engagement body (501) of the third rocker bar (53) is inserted through a third opening (551) and a rockable engagement body (501) of the fourth rocker bar (54) is inserted through a fourth opening (561) of the at least four openings, forming a form-locked connection with the closing disk (60).

11. Device according to Claim 10, **characterized in that** each plate (55, 56) has four openings (551, 561) which are mirror-symmetrically disposed on both plates, forming four pairs of openings, wherein, during locking, the engagement body (501) of at least one of the four rocker bars (51, 52, 53, 54) is inserted through at least one of the four pairs, forming the form-locked connection with the closing disk (60).

12. Device according to one of Claims 10 or 11, **characterized in that** at least one of the two plates (55, 56) is integrated into a main body which has a U-shaped profile and has two limbs (552, 562) attached to this plate, and **in that** a section (500) of at least one of the four rocker bars (51, 52, 53, 54), which is rotatably supported on the operating side (70), is inserted through at least one of the two limbs and is rotatably supported on both limbs.

13. High-voltage switchgear comprising at least one locking device according to one of Claims 1 to 12, which switchgear is designed as a generator circuit-breaker system and can be installed in a multi-phase high-voltage network, between a generator (G) and a transformer (TR), and comprising a disconnect-switch pole (TP) and a grounding switch (ES2) on the transformer side of a load-switching generator circuit-breaker pole (GP).

14. High-voltage switchgear comprising at least one locking device according to one of Claims 1 to 12, which switchgear is designed as a generator circuit-breaker system and can be installed in a multi-phase high-voltage network, between a generator (G) and a transformer (TR), and comprising a pole of a start-up switch (SP) and a grounding switch (ES1) on the generator side of a load-switching generator circuit-breaker pole (GP).

## Revendications

1. Dispositif de verrouillage d'un accès destiné à l'actionnement de deux appareils de commutation (ES1, ES2, S, TP) d'une installation de commutation à haute tension à l'aide d'un arbre d'entraînement (10) transmettant une force d'entraînement aux deux appareils de commutation, qui, à une première position active des deux appareils de commutation, est tourné d'un angle de base (α) dans le sens horaire et, à une deuxième position active des deux appareils de commutation, est tourné de l'angle de base dans le sens antihoraire par rapport à sa position angulaire vers une position neutre des deux appareils de commutation, **caractérisé en ce que** le dispositif de verrouillage comporte un disque de fermeture (60) fixé à l'arbre d'entraînement (10), un système de verrou basculant (50) contenant au moins quatre verrous basculants (51, 52, 53, 54) ainsi qu'un coulisseau (80),
dans lequel le coulisseau (80) peut être guidé en périphérie vers deux positions, parmi lesquelles la première libère un accès permettant l'actionnement en périphérie et bloque un accès permettant l'actionnement à distance et la deuxième bloque l'accès permettant l'actionnement en périphérie et libère l'accès permettant l'actionnement à distance, dans lequel, à la première position du coulisseau (80), un premier verrou basculant (51) à la première position active et un deuxième verrou basculant (52) à la deuxième position active s'engagent dans le disque de fermeture (60) et un troisième (53) et un quatrième verrou basculant (54) à la position neutre s'engagent dans le disque de fermeture (60), et dans lequel le coulisseau (80) à sa deuxième position bloque le premier verrou basculant (51) et le deuxième verrou basculant (52).

2. Dispositif selon la revendication 1, **caractérisé en ce que** le coulisseau (80) et les quatre verrous basculants (51, 52, 53, 54) sont respectivement montés de manière rotative dans l'une de cinq serrures (71, 72, 73, 74, 75) guidées par une paroi de boîtier sur une face de commande (70) du dispositif de verrouillage.

3. Dispositif selon la revendication 2, **caractérisé en ce que** le coulisseau (80) peut être guidé par rotation d'une clé (700) insérée dans la serrure associée (75) de la première à la deuxième position et par rotation en sens opposé de la deuxième à la première position, et **en ce que** le coulisseau (80) est bloqué après que la clé (700) a été retirée à la première ou deuxième position.

4. Dispositif selon l'une quelconque des revendications 2 ou 3, **caractérisé en ce que** chacun des quatre verrous basculants (51, 52, 53, 54) peut être guidé par rotation d'une clé (700) insérée dans la serrure associée (71, 72, 73, 74), vers une position de fermeture à laquelle le verrou basculant s'engage dans le disque de fermeture (60) en établissant une complémentarité de forme, et peut être guidé par rotation en sens opposé vers une position d'ouverture à laquelle le verrou basculant n'est pas en prise avec le disque de fermeture, et **en ce que** chacun des quatre verrous basculants est bloqué après que la clé a été retirée à la position de fermeture.

5. Dispositif selon l'une quelconque des revendications 2 à 4, **caractérisé en ce que**, sur la face de la paroi de boîtier tournée à l'opposé de la face de commande (70), le coulisseau (80) comporte un arc de support (81) muni de deux évidements périphériques (82, 83) et les premier (51) et deuxième verrous basculants (52) comportent respectivement un premier disque circulaire (511) et un deuxième disque circulaire (521) munis d'un évidement périphérique, dans lequel, à la deuxième position du coulisseau (80), l'arc de support (81) est rentré dans l'évidement périphérique du premier disque circulaire (511) et dans l'évidement périphérique du deuxième disque circulaire (521) en établissant une complémentarité de forme, et dans lequel, à la première position du coulisseau (80), les deux évidements périphériques (82, 83) de l'arc de support (81) éliminent respectivement un blocage du premier verrou basculant (51) et du deuxième verrou basculant (52).

6. Dispositif selon l'une quelconque des revendications 1 à 5, **caractérisé en ce que** le coulisseau (80) comporte un bras (84) qui, à la deuxième position du coulisseau, active un élément de commutation (85) qui est utilisé pour l'activation et la désactivation d'une alimentation en courant destinée à l'actionnement commandé à distance de l'installation.

7. Dispositif selon l'une quelconque des revendications 1 à 6, **caractérisé en ce que** le disque de fermeture (60) comporte des évidements (61, 62), et **en ce que**, lors du verrouillage par établissement d'une complémentarité de forme, le premier verrou basculant (51) à la première position active et le deuxième verrou basculant (52) à la deuxième position active s'engagent dans un premier évidement (61) desdits évidements, et les troisième (53) et quatrième verrous basculants (54) à la position neutre s'engagent dans un deuxième évidement (62) desdits évidements.

8. Dispositif selon l'une quelconque des revendications 4 à 7, **caractérisé en ce que** le troisième verrou basculant (53) et le quatrième verrou basculant (54) sont soumis à une force de précontrainte en sens opposé à leur sens de rotation de la position d'ouverture à la position de fermeture.

9. Dispositif selon la revendication 8, **caractérisé en ce que** la force de précontrainte est appliquée par deux ressorts de torsion (531, 541), dans lequel une extrémité d'au moins un ressort de torsion (541) desdits deux ressorts de torsion est maintenue de manière fixe et l'autre extrémité est maintenue sur l'un (54) des deux verrous basculants (53, 54).

10. Dispositif selon l'une quelconque des revendications 1 à 9, **caractérisé en ce que** le disque de fermeture (60) est disposé entre deux plaques fixes (55, 56) orientées perpendiculairement à l'arbre d'entraînement (10) et traversées par l'arbre, et **en ce qu'**au moins quatre ouvertures (551, 561) sont formées dans les deux plaques (55, 56) de manière à ce que, lors du verrouillage à la première position active, un corps d'engagement inclinable (501) du premier verrou basculant (51) soit guidé à travers une première ouverture (561) desdites au moins quatre ouvertures et à ce que, à la deuxième position active, un corps d'engagement inclinable (501) du deuxième verrou basculant (52) soit guidé à travers une deuxième ouverture (561) desdites au moins quatre ouvertures, respectivement, par établissement d'une complémentarité de forme avec le disque de fermeture (60) et à ce que, à la position neutre, un corps d'engagement inclinable (501) du troisième verrou basculant (53) soit guidé à travers une troisième ouverture (551) et un corps d'engagement inclinable (501) du quatrième verrou basculant (54) soit guidé à travers une quatrième ouverture (561) desdites au moins quatre ouvertures par établissement d'une complémentarité de forme avec le disque de fermeture (60).

11. Dispositif selon la revendication 10, **caractérisé en ce que** chaque plaque (55, 56) comporte quatre ouvertures (551, 561) qui sont disposées de manière symétrique dans un miroir sur les deux plaques en formant quatre paires d'ouvertures, dans lequel au moins l'un des quatre verrous basculants (51, 52, 53, 54), lors du verrouillage du corps d'engagement (501), est guidé à travers au moins l'une des quatre paires par établissement de la complémentarité de forme avec le disque de fermeture (60).

12. Dispositif selon l'une quelconque des revendications 10 ou 11, **caractérisé en ce qu'**au moins l'une des deux plaques (55, 56) est intégrée dans un corps de base profilé en U qui comporte deux pattes (552, 562) fixées à ladite plaque, et **en ce qu'**une section (500) montée de manière rotative sur la face de commande (70) d'au moins l'un des quatre verrous basculants (51, 52, 53, 54) est guidée à travers au moins l'une des deux pattes et est montée de manière rotative sur les deux pattes.

13. Installation de commutation à haute tension comportant au moins un dispositif de verrouillage selon l'une quelconque des revendications 1 à 12, laquelle installation est réalisée sous la forme d'un système commutateur de générateur et peut être intégrée entre un générateur (G) et un transformateur (TR) dans un réseau polyphasé à haute tension et comporte, du côté transformateur d'un pôle de commutateur de générateur (GP) à commutation de charges, un pôle de disjoncteur (TP) et un sectionneur de terre (ES2).

14. Installation de commutation à haute tension comportant au moins un dispositif de verrouillage selon l'une quelconque des revendications 1 à 12, laquelle installation est réalisée sous la forme d'un système de commutateur de générateur et peut être intégrée entre un générateur (G) et un transformateur (TR) dans un réseau polyphasé à haute tension et comporte, du côté générateur d'un pôle de commutateur de générateur (GP) à commutation de charges, un pôle d'un commutateur de démarrage (SP) et un sectionneur de terre (ES1).
